# EUROPÄISCHE PATENTSCHRIFT

(11) **EP 0 671 984 B1**
(45) Veröffentlichungstag und Bekanntmachung des Hinweises auf die Patenterteilung: **08.10.1997**
(21) Anmeldenummer: 93924087.5
(22) Anmeldetag: 02.11.1993
(51) Int. Cl.: B21D 39/04

(54) **PRESSWERKZEUG**
PRESS TOOL
OUTIL DE RACCORDEMENT PAR PRESSION

(30) Priorität: 02.12.1992 DE 4240427
(43) Veröffentlichungstag der Anmeldung: 20.09.1995
(73) Patentinhaber: NOVOPRESS GMBH PRESSEN UND PRESSWERKZEUGE & CO. KG., 41460 Neuss (DE)
(72) Erfinder: PFEIFFER, Heinrich, D-41564 Kaarst (DE)
(74) Vertreter: Paul, Dieter-Alfred, Dipl.-Ing.
(86) Internationale Anmeldenummer: EP9303050
(87) Internationale Veröffentlichungsnummer: WO9412296

(56) Entgegenhaltungen:
- EP-A- 0 451 806
- DE-A- 3 423 283
- DE-U- 9 216 369
- US-A- 3 934 318

## Beschreibung

Die Erfindung betrifft ein Preßwerkzeug zum Verbinden von Werkstücken, mit einem Preßring aus gelenkartig miteinander verbundenen Preßbackenelementen, wobei das Preßwerkzeug an wenigstens einer Schließstelle zwischen zwei Preßbackenelementen offen ist und dort Angriffspunkte für eine Schließeinrichtung aufweist, mit der die Preßbackenelemente zu einem geschlossenen Ring zusammenbringbar sind.

Zum Verbinden von Rohrenden ist es bekannt, hülsenförmige Preßfittings zu verwenden, die plastisch verformbar sind und aus Metall, vorzugsweise aus Stahl bestehen. Ihr Innendurchmesser ist um soviel größer als der Außendurchmesser der zu verbindenden Rohrenden, daß sie bei radialer Zusammenpressung zum Anlegen an der Mantelfläche der Rohrenden bleibend verformt werden. Solche Rohrverbindungen und die zugehörigen Preßfittings sind beispielsweise der DE-C1 187 870̸ und der DE-C-40̸ 12 50̸4 zu entnehmen.

Für das radiale Zusammenpressen sind verschiedenste Formen von Preßwerkzeugen entwickelt worden. Da das Verfahren zunächst auf das Verbinden von Rohrenden mit kleineren Durchmessern angewendet wurde, kam man mit Preßwerkzeugen aus, die nur zwei Preßbacken aufwiesen (vgl. DE-A-34 23 283). Werden größere Durchmesserverkleinerungen bzw. Einpreßtiefen gefordert, beispielsweise weil die Rohrverbindung höheren Innendrücken standhalten soll, ist es erforderlich, mehr als zwei Preßbacken vorzusehen, damit es zwischen den Stirnseiten der Preßbacken nicht zum Ausbilden von nach außen vorstehenden Stegen kommt, welche ein vollständiges Schließen der Preßbacken verhindern würde. Einfach gestaltete Preßwerkzeuge dieser Art sind in der EP-A-0̸ 451 80̸6 offenbart. Dabei sind von besonderem Interesse die in den Figuren (7) und (8) dargestellten Preßwerkzeuge, denn sie eignen sich für das Verbinden von Rohrenden größeren und sehr großen Durchmessers.

Diese Preßwerkzeuge weisen einen an einer Schließstelle offenen Preßring auf, der aus gelenkartig miteinander verbundenen Preßbackenelementen - diese wiederum bestehend aus einem Preßbackenträger und darin in Umfangsrichtung beweglich geführten Preßbacken - zusammengesetzt ist. Ein solcher Preßring kann um die zu verpressende Stelle manschettenartig herumgelegt und dann mit Hilfe einer Schließeinrichtung zusammengezogen werden. Die Schließeinrichtung kann mit dem Preßring dauerhaft verbunden sein. Sofern der Preßring für die Verpressung von größeren Rohrdurchmessern bestimmt und dimensioniert ist, ist es aus Gewichts- und Handhabungsgründen vorteilhafter, die Schließeinrichtung als von dem Preßring getrennte Einheit auszubilden, welche an den über den Preßfittung herumgelegten Preßring im Bereich der Schließstelle angesetzt werden kann, und zwar an hierfür vorgesehenen und an die Schließeinrichtung angepaßten Angriffspunkten an beiden der Schließstelle benachbarten Preßbackenelementen.

Der Einsatzbereich solcher Preßwerkzeuge soll auf noch größere Rohrdurchmesser erweitert werden. Der Preßring wird dann jedoch so schwer, daß sich beim Umlegen um das Rohrende bzw. um den Preßfitting Handhabungs- und Sicherheitsprobleme ergeben. Der Erfindung liegt deshalb die Aufgabe zugrunde, ein Preßwerkzeug der eingangs genannten Art so auszubilden, daß die Handhabung des Preßwerkzeuges insbesondere dann, wenn es für größere Rohrdurchmesser dimensioniert ist, erleichtert wird.

Diese Aufgabe wird erfindungsgemäß dadurch gelöst, daß wenigstens ein Kupplungsglied vorgesehen ist, mit dem die der Schließstelle(n) benachbarten Preßbackenelemente provisorisch verbindbar sind, wobei das Kupplungsglied in gekuppeltem Zustand in Schließrichtung nachgiebig ausgebildet ist.

Nach dem Grundgedanken der Erfindung kann also der Preßring, nachdem er um das Rohrende bzw. den Preßfittung gelegt worden ist, provisorisch gesichert werden, indem die offene Schließstelle mit Hilfe eines Kupplungsgliedes überbrückt und damit der Preßring geschlossen wird. Der Preßring kann dann nicht mehr abrutschen, und für das Ansetzen der Schließeinrichtung ist ein Festhalten des Preßrings nicht mehr notwendig. Damit das Zusammenbringen der Preßbackenelemente zu einem geschlossenen Preßring in gekuppeltem Zustand nicht oder nicht wesentlich behindert wird, ist das Kupplungsglied erfindungsgemäß in Schließrichtung nachgiebig ausgebildet, während es die Beweglichkeit der Preßbackenelemente in Öffnungsrichtung begrenzt.

Bei einem leichter dimensionierten Preßwerkzeug kann das Kupplungsglied durchaus so dimensioniert sein, daß sich der Preßring noch um das Werkstück drehen läßt. Bei schwerer dimensionierten Preßwerkzeugen für größere Durchmesser ist es jedoch vorzuziehen, daß das Kupplungsglied derart dimensioniert ist, daß dem Preßring in um das Werkstück gelegten Zustand und bei geschlossenem Kupplungsglied eine Umfangskraft aufgeprägt wird, so daß der Preßring mit einer gewissen Vorspannung an dem zu verpressenden Werkstück, also insbesondere dem Preßfitting, anliegt, so daß sich der Preßring zumindst nicht mehr selbsttätig verdrehen kann.

Für die Gestaltung des Kupplungsgliedes kommen verschiedene Ausführungsformen in Frage. So kann das Kupplungsglied eine erste, mit dem einen Preßbackenelement gelenkig verbundene Kupplungslasche und eine zweite, mit dem anderen Preßbackenelement verbundene Kupplungslasche aufweisen, wobei beide Kupplungslaschen gelenkig miteinander verbindbar sind, beispielsweise über einen in beide Kupplungslaschen einfassenden Kupplungsbolzen. Ein solches Kupplungsglied begrenzt die Beweglichkeit der Preßbackenelemente in Öffnungsrichtung, kann jedoch beim Preßvorgang mit Hilfe der Schließeinrichtung nach außen hin gelenkig ausweichen, ohne der Schließeinrichtung dabei nennenswerten Widerstand entgegenzusetzen.

Damit die Montage, also das Überbrücken der Schließstelle mit Hilfe des Kupplungsgliedes, einfach und bequem durchgeführt werden kann, wird gemäß der Erfindung vorgeschlagen, daß bei der vorerwähnten Ausführungsform des Kupplungsgliedes der Kupplungsbolzen einen ersten, in die erste Kupplungslasche einfassenden Bolzenabschnitt und einen zweiten, in die zweite Kupplungslasche einfaßbaren Bolzenabschnitt aufweist, wobei die Achsen der Bolzenabschnitte zueinander versetzt sind. Der zweite Bolzenabschnitt bildet also einen Exzenter. Mit Hilfe dieser Ausbildung ist es möglich, den Kupplungsbolzen einzusetzen, wenn noch keine Vorspannung auf den Preßfitting ausgeübt wird, durch Verdrehen des Kupplungsbolzens jedoch eine Umfangskraft aufzuprägen. Hierzu sollte die Länge der Kupplungslaschen und die Größe des Versatzes der Achsen der Bolzenabschnitte des Kupplungsbolzens im Verhältnis zur umfangsmäßigen Erstreckung der Schließstelle entsprechend aufeinander abgestimmt sein. Um den Kupplungsbolzen leicht verdrehen zu können, ist er zweckmäßigerweise mit einem Hebel verbunden. Dabei sollte der Kupplungsbolzen in einer der Kupplungslaschen unverlierbar geführt sein.

Nach einem weiteren Merkmal der Erfindung ist vorgesehen, daß die Kupplungslaschen über Gelenkbolzen mit den zugehörigen Preßbackenelementen verbunden sind und daß Ausnehmungen im Bereich der Gelenkbolzen vorgesehen sind, hinter die Schließelemente der Schließeinrichtung fassen können. Die Gelenkbolzen bilden bei dieser Ausführungsform also gleichzeitig die Angriffspunkte für die Schließeinrichtung.

Alternativ, aber auch in Kombination zu Vorstehendem kann vorgesehen werden, daß an einer Seite des Preßrings wenigstens eine Klemmeinrichtung für die Anlage am eingesteckten Werkstück angebracht ist, wobei die Klemmeinrichtung(en) beispielsweise unter Federvorspannung stehende Klemmelemente aufweisen kann bzw. können. Nach dem provisorischen Kuppeln des Preßrings mit Hilfe des Kupplungsgliedes liegen die Klemmeinrichtungen dann an dem eingesteckten Werkstück an, so daß das übergeschobene Werkstück nicht abrutschen kann. Dies erleichtert die Montage insbesondere bei senkrecht oder schräg verlaufenden Rohrleitungen und dient gleichzeitig der axialen Sicherung der beiden ineinandergesteckten Werkstücke.

Das erfindungsgemäße Preßwerkzeug ist nicht auf eine Ausbildung des Preßrings mit nur einer offenen Schließstellung beschränkt. Insbesondere wenn das Preßwerkzeug für die Verpressung großer Rohrdurchmesser bestimmt und in Anpassung daran entsprechend dimensioniert ist, kann es von Vorteil sein, wenn der Preßring mehr als eine Schließstelle aufweist und für jede Schließstelle ein erfindungsgemäß ausgebildetes Kupplungsglied vorgesehen ist. Diese Ausbildung ermöglicht es, den Preßring aus einzelnen Elementen erst vor Ort, d.h. im Bereich der zu verbindenden Rohrenden oder sogar beim Umlegen des Preßrings um das Rohrende nacheinander zusammenzusetzen. Dabei ist es nicht ausgeschlossen, sogar zwischen allen Preßbackenelementen eine mit einem Kupplungsglied überbrückbare Schließstelle vorzusehen.

Das Zusammenziehen des Preßrings und damit das Verpressen des Rohrendes mit dem Preßfitting kann dabei zum einen nacheinander in der Weise geschehen, daß die Schließstellen mit Hilfe der Schließeinrichtung eine nach der anderen zusammengezogen werden. Zum anderen können jedoch auch gleichzeitig eine der Anzahl der Schließstellen entsprechende Anzahl von Schließeinrichtungen angesetzt und die Schließstellen dann synchron zusammengezogen werden.

Entsprechendes läßt sich auch dadurch erreichen, daß die Preßbackenelemente außerhalb der Schließstelle(n) über herausnehmbare Gelenkbolzen miteinander verbunden werden, denn auch dann läßt sich der Preßring nach und nach vor Ort zusammensetzen. Dabei können die Preßelemente dort auch über Zwischenstücke verbunden sein, an denen die jeweils benachbarten Preßbacken über Gelenkbolzen angelenkt sind, wobei pro Zwischenstück wenigstens einer der Gelenkbolzen herausnehmbar ist.

In an sich bekannter Weise bestehen die Preßbackenelemente jeweils aus einer Preßbacke und einem Preßbackenträger, wobei jeweils die Preßbacke im Preßbackenträger in Umfangsrichtung verschieblich gelagert und das bzw. die Kupplungsglieder an den Preßbackenträgern sitzen und die Preßbackenträger gelenkig miteinander verbunden sind. Das bzw. die Kupplungsglieder können jedoch auch direkt an den Preßbacken angeordnet sein.

In der Zeichnung ist die Erfindung an Hand von Ausführungsbeispielen näher veranschaulicht. Es zeigen:
- Figur (1): den Preßring eines Preßwerkzeuges in geöffnetem Zustand;
- Figur (2): den Preßring gemäß Figur (1) in geschlossenem Zustand;
- Figur (3): einen Schnitt durch das Kupplungsglied des Preßrings gemäß den Figuren (1) und (2) in den Ebenen A-B in lockerer Kupplungsstellung;
- Figur (4): das Kupplungsglied in der Darstellung gemäß Figur (3) in gespanntem Zustand;
- Figur (5): den Preßring gemäß den Figuren (1) bis (4) in der Stellung nach der Verpressung und
- Figur (6): einen Preßring mit Schließstellen und Kupplungsgliedern zwischen jedem Preßbackenelement.

In den Figuren (1), (2) und (5) ist im Querschnitt und strichpunktiert ein innenliegendes Rohrende (1) sowie ein darauf aufgeschobenes Preßfitting (2) mit einem einen Dichtring enthaltenen Ringwulst (3) angedeutet. Rohrende (1) und Preßfitting (2) sollen mit Hilfe eines Preßwerkzeuges (4) verpreßt werden, von dem in den Figuren (1), (2) und (5) nur der Preßring (5) dargestellt ist.

Der Preßring (5) weist bei diesem Ausführungsbeispiel im wesentlichen identisch ausgebildete Preßbackenelemente (6, 7, 8, 9, 10̸) auf, wobei jedes Preßbackenelement (6, 7, 8, 9, 10̸) aus einem außenliegenden Preßbackenträger (11, 12, 13, 14, 15) und einer innenliegenden, bogenförmigen Preßbacke (16, 17, 18, 19, 20̸) besteht. Bis auf eine Ausnahme sind die Preßbackenträger über Zwischenstücke (21, 22, 23, 24) miteinander verbunden, wobei die Preßbackenträger (11, 12, 13, 14, 15) über Gelenkbolzen (26, 27, 28, 29, 30̸, 31, 32, 33) an den Zwischenstücken (21, 22, 23, 24) angelenkt sind.

Wenigstens jeweils ein Gelenkbolzen (26, 27, 28, 29, 30̸, 31, 32, 33) pro Zwischenstück (21, 22, 23, 24) ist herausnehmbar ausgebildet, so daß sich der Preßring (5) in einzelne Preßbackenelemente (6, 7, 8, 9, 10̸) auseinandernehmen oder aus diesen vor Ort zusammensetzen läßt. Die Preßbacken (16, 17, 18, 19, 20̸) sind in Umfangsrichtung verschieblich in den Preßbackenträgern (11, 12, 13, 14, 15) gelagert.

An jedem Preßbackenträger (11, 12, 13, 14, 15) ist eine Klemmeinrichtung (34, 35, 36, 37, 38) angebracht, die einen radial nach innen gerichteten und unter Federvorspannung stehenden Klemmstempel (39, 40̸, 41, 42, 43) aufweist. Die Klemmeinrichtungen (34, 35, 36, 37, 38) dienen gleichzeitig der axialen Führung der Preßbacken (16, 17, 18, 19, 20̸).

Die Gelenkbolzen (29, 30̸) an dem mittleren Preßbackenträger (13) tragen eine maulartige Lehre (44) in Form eines Blechteils mit einer halbkreisförmigen Ausnehmung (45), wobei der Radius der Ausnehmung (45) so bemessen ist, daß die Lehre (44) einerseits über das Rohrende (1) paßt, andererseits aber nicht über den an den Ringwulst (3) anschließenden, zylindrischen Teil des Preßfittings (2). Hierdurch ist gesichert, daß der Preßring (5) nur in einer, und zwar der vorgesehenen Stellung über die Kombination aus Rohrende (1) und Preßfitting (2) herumgelegt werden kann.

Die unteren Preßbackenelemente (6, 10̸) haben in den in den Figuren (1) und (2) gezeigten Stellungen zwischen sich einen Schließspalt (46). In Figur (1) ist er so groß, daß der Preßring (5) über Preßfitting (2) und Rohrende (1) gestülpt werden kann. Die freien Enden der den Schließspalt (46) begrenzenden Preßbackenelemente (6, 10̸) tragen Gelenkbolzen (47, 48), wobei an jedem Gelenkbolzen (47, 48) jeweils eine Kupplungslasche (49, 50̸) aufgehängt ist. Die Formgebung der Kupplungslaschen (49, 50̸) und ihre Verbindung mit den Gelenkbolzen (47, 48) ergeben sich insbesondere aus den Schnittdarstellungen gemäß den Figuren (3) und (4).

Die freien Enden der Kupplungslaschen (49, 50̸) weisen Durchgangsbohrungen (51, 52) auf. In die Durchgangsbohrung (51) der Kupplungslasche (49) ist ein Kupplungsbolzen (53) axial verschieblich eingesetzt. Er weist einen ersten Bolzenabschnitt (54) auf, mit dem er die Durchgangsbohrung (51) durchfaßt. Ein Ende des ersten Bolzenabschnittes (54) ist mit einem Handhebel (55) verbunden. An dem anderen Ende des ersten Bolzenabschnittes (54) ist ein zweiter Bolzenabschnitt (56) angeformt, dessen Achse gegenüber der Achse des ersten Bolzenabschnittes (54) um eine Exzentrizität (57) versetzt ist. Der zweite Bolzenabschnitt (56) paßt in die Durchgangsbohrung (52) der anderen Kupplungslasche (50̸).

Die Kupplungslaschen (49, 50̸) bilden zusammen mit dem Kupplungsbolzen (53) ein Kupplungsglied zur provisorischen Verbindung der Enden des Preßrings (5) vor dem eigentlichen Preßvorgang. Hierzu wird zunächst der Preßring (5) über das Rohrende (1) und den Preßfitting (2) gelegt, wie dies aus Figur (1) zu sehen ist. Wenn der Preßring (5) auf dem Rohrende (1) bzw. Preßfitting (2) aufsitzt, werden die beiden unteren Preßbackenelemente (6, 10̸) in Richtung zueinander und auf das Rohrende (1) verschwenkt, so daß sie die in Figur (2) gezeigte Stellung einnehmen. Die dann noch herunterhängenden, in dieser Stellung in Figur (2) strichpunktiert dargestellten Kupplungslaschen (49, 50̸) werden dann in die Richtungen der Pfeile C bzw. D zueinander verschwenkt. Dabei befindet sich der Kupplungsbolzen (53) in einer solchen Stellung, daß sein zweiter Bolzenabschnitt (56) nicht über die Durchgangsbohrung (51) vorsteht, was in Figur (3) durch die strichpunktiert gezeigte Stellung des Handhebels (55) angedeutet ist.

Die Verschwenkung der Kupplungslaschen (49, 50̸) geschieht bis in eine Stellung, wo sie sich überlappen und die Durchgangsbohrungen (51, 52) ineinander übergehen. Der Kupplungsbolzen (53) und damit der Handhebel (55) befinden sich dabei in einer solchen Stellung, daß der zweite Bolzenabschnitt (56) in Richtung auf die andere Kupplungslasche (50̸) versetzt ist und deshalb leicht in deren Durchgangsbohrung (52) durch axiale Verschiebung des Kupplungsbolzens (53) einfassen und damit beide Kupplungslaschen (49, 50̸) kuppeln kann. In dieser Stellung hat der Preßring (5) noch eine gewisse Lose.

Der Handhebel (55) wird dann aus der in Figur (2) mit durchgezogenen Linien gezeigten Stellung in die strichpunktierte Stellung in Richtung des Pfeils E um 180̸° verschwenkt. Hierdurch führt der zweite Bolzenabschnitt (56) eine Exzenterbewegung aus und verkürzt hierdurch den Abstand zwischen den beiden Gelenkbolzen (47, 48) um das Doppelte der Exzentrizität (57). Dies wird aus dem Vergleich der Figuren (3) und (4) deutlich, wobei die Figur (4) die verschwenkte Stellung zeigt. Hierdurch wird dem Preßring (5) eine Umfangskraft aufgeprägt, über die die Preßbacken (16, 17, 18, 19, 20̸) mit einer gewissen Radialvorspannung auf das Preßfitting (2) aufdrücken. Der Preßring (5) hat dann einen nicht oder nur noch schwer verdrehbaren Sitz. Diese Wirkung wird durch die Klemmstempel (39, 40̸, 41, 42, 43) unterstützt, welche dann mit ebenfalls radial gerichteter Vorspannung an dem Rohrende (1) anliegen und auf diese Weise eine axiale Fixierung zwischen Rohrende (1) und Preßfitting (2) gewährleisten.

Nun kann der eigentliche Preßvorgang beginnen. Hierzu wird eine nicht näher dargestellte, zum Preßwerkzeug gehörende Schließeinrichtung verwendet, wie sie schematisch aus Figur (7) der EP-A-O 451 80̸6 bekannt ist. Diese Schließeinrichtung hat zwei zangenförmige Hebelarme, mit denen die Schließeinrichtung an die Gelenkbolzen (47, 48) angesetzt werden kann. Sie durchfassen dabei Zwischenräume (58, 59) bzw. (60̸, 61) und legen sich dann an die Außenseiten der Gelenkbolzen (47, 48) an. Die zangenartigen Hebelarme werden dann mittels eines zur Schließeinrichtung gehörenden Hydraulikmotors zusammengefahren, so daß sich die Gelenkbolzen (47, 48) einander annähern. Dies hat zur Folge, daß sich der Preßring (5) zusammenzieht und hierdurch das Preßfitting (2) und das Rohrende (1) radial gestaucht werden, wobei sich die Preßbacken (16, 17, 18, 19, 20̸) in Anpassung an diesen Vorgang selbstätig in Umfangsrichtung verschieben, und zwar solange, bis die Stirnseiten der Preßbacken (16, 17, 18, 19, 20̸) gegenseitig zur Anlage kommen. Gleichzeitig weichen die Kupplungslaschen (49, 50̸) nach außen aus, behindern also nicht den Preßvorgang.

Nach Abschluß des Preßvorgangs nimmt der Preßring (5) die in Figur (4) gezeigte Stellung ein. Nach axialer Verschiebung des Kupplungsbolzen (53) in der Weise, daß der zweite Bolzenabschnitt (56) aus der Durchgangsbohrung (52) herausfährt, kann der Preßring (5) wieder abgenommen und für weitere Preßvorgänge benutzt werden.

In Figur (6) ist ein gegenüber der vorbeschriebenen Ausführungsform etwas abgewandeltes Preßwerkzeug (62) dargestellt. Der Aufbau ist grundsätzlich der gleiche wie bei dem Preßwerkzeug (4) gemäß den Figuren (1) bis (5), so daß in die Figur (6) Teile, die mit denen beim Preßwerkzeug gemäß den Figuren (1) bis (5) übereinstimmen, mit gleichen Bezugsziffern versehen sind. Zu deren Beschreibung wird auf die Beschreibung des ersten Ausführungsbeispiels Bezug genommen.

Im Unterschied zum Preßwerkzeug (4) weist der in Figur (6) dargestellte Preßring (63) des Preßwerkzeuges (62) keine Klemmeinrichtungen, sondern lediglich Führungsplatten 64, 65, 66, 67) an gleicher Stelle auf. Ferner sind die Preßbackenträger (11, 12, 13, 14, 15) hier nicht durch Zwischenstücke verbunden, sondern jeweils über Paare von Kupplungslaschen (68, 69) bzw. (70̸, 71) bzw. (72, 73) bzw. (74, 75), die an den Gelenkbolzen (26, 27, 28, 29, 30̸, 31, 32, 33) angelenkt und über Kupplungsbolzen (76, 77, 78, 79) miteinander verbunden sind. Die Ausbildung der Kupplungslaschen (68, 69, 70̸, 71, 72, 73, 74, 75) sowie der Kupplungsbolzen (76, 77, 78, 79) ist identisch mit denjenigen der Kupplungslaschen (49, 50̸) und des Kupplungsbolzens (53).

In Figur (6) ist der Preßring (63) in einer Stellung gezeigt, bei der die Stirnseiten der Preßbacken (16, 17, 18, 19, 20̸) aneinanderliegen und die der Preßring (63) nach einem Preßvorgang einnimmt. Der Preßring (63) läßt sich durch Entkuppeln der Paare von Kupplungslaschen (68, 69) bzw. (70̸, 71) bzw. (72, 73) bzw. (74, 75) in die fünf Preßbackenelemente (7, 8, 9, 10̸) zerlegen. Aus diesem zerlegten Zustand kann er vor Ort, und zwar auch beim Umlegen um ein Rohrende bzw. Preßfitting, nacheinander durch Kuppeln der Paare der Kupplungslaschen (68, 69) bzw. (70̸, 71) bzw. (72, 73) bzw. (74, 75) zusammengesetzt werden, und zwar in analoger Weise wie bei dem Paar von Kupplungslaschen (49, 50̸) des Preßwerkzeuges (4) gemäß den Figuren (1) bis (5). Es ergibt sich dann zunächst ein geschlossener Preßring (63), bei dem die Paare von Kupplungslaschen (68, 69) bzw. (70̸, 71) bzw. (72, 73) bzw. (74, 75) eine gestreckte Stellung einnehmen, wie dies an Hand der Kupplungslasche (49, 50̸) in Figur (2) zu sehen ist.

Der anschließend vorzunehmende Preßvorgang kann in zweierlei Weise geschehen. Zum einen können gleichzeitig fünf Schließeinrichtungen an den Paaren von Gelenkbolzen (26, 27) bzw. (28, 29) bzw. (30̸, 31) bzw. (32, 33) bzw. (49, 50̸) angesetzt werden, so daß die Abstände zwischen den Preßbacken (16, 17, 18, 19, 20̸) beim synchronen Betätigen der Schließeinrichtungen gleichzeitig bis zur gegenseitigen Anlage verkürzt werden. Zum anderen besteht die Möglichkeit, den Preßvorgang nur mit einer Schließeinrichtung durchzuführen, indem die Schließeinrichtung nacheinander an den Paaren von Gelenkbolzen (26, 27) bzw. (28, 29) bzw. (30̸, 31) bzw. (32, 33) bzw. (47, 48) angesetzt und diese dann zusammengezogen werden, bis die in Figur (6) gezeigte Stellung aller Preßbackenelemente (6, 7, 8, 9, 10̸) erreicht ist.

## Patentansprüche

1. Preßwerkzeug zum Verbinden von Werkstücken, mit einem Preßring aus gelenkartig miteinander verbundenen Preßbackenelementen, wobei das Preßwerkzeug an wenigstens einer Schließstelle zwischen zwei Preßbackenelementen offen ist und dort Angriffspunkte für eine Schließeinrichtung aufweist, mit der die Preßbackenelemente zu einem geschlossenen Ring zusammenbringbar sind,
dadurch gekennzeichnet, daß wenigstens ein Kupplungsglied (49, 50̸) vorgesehen ist, mit dem die der Schließstelle(n) (46) benachbarten Preßbackenelemente (6, 10̸) provisorisch verbindbar sind, wobei das Kupplungsglied (49, 50̸) in gekuppeltem Zustand in Schließrichtung nachgiebig ausgebildet ist.

2. Preßwerkzeug nach Anspruch 1,
dadurch gekennzeichnet, daß das Kupplungsglied (49, 50̸) derart dimensioniert ist, daß dem Preßring (5) in um das Werkstück (1, 2) gelegten Zustand und bei geschlossenem Kupplungsglied (49, 50̸) eine Umfangskraft aufgeprägt wird.

3. Preßwerkzeug nach Anspruch (1) oder (2),
dadurch gekennzeichnet, daß das Kupplungsglied eine erste, mit dem einem Preßbackenelement (6) gelenkig verbundene Kupplungslasche (49) und eine zweite, mit dem anderen Preßbackenelement (10̸) verbundene Kupplungslasche (50̸) aufweist, wobei beide Kupplungslaschen (49, 50̸) gelenkig miteinander verbindbar sind.

4. Preßwerkzeug nach Anspruch (3),
dadurch gekennzeichnet, daß die Kupplungslaschen (49, 50̸) über einen in beide einfassenden Kupplungsbolzen (53) verbindbar sind.

5. Preßwerkzeug nach Anspruch (4),
dadurch gekennzeichnet, daß der Kupplungsbolzen (53) einen ersten, in die erste Kupplungslasche (49) einfassenden Bolzenabschnitt (54) und einen zweiten, in die zweite Kupplungslasche (50̸) einfaßbaren Bolzenabschnitt (56) aufweist, wobei die Achsen der Bolzenabschnitte (54, 56) zueinander versetzt sind.

6. Preßwerkzeug nach den Ansprüchen (2) bis (5),
dadurch gekennzeichnet, daß die Länge der Kupplungslaschen (49, 50̸) und der Versatz der Achsen der Bolzenabschnitte (54, 56) im Verhältnis zur umfangsmäßigen Erstreckung der Schließstelle (46) derart aufeinander abgestimmt sind, daß dem Preßring (5) in um das Werkstück (1, 2) gelegten Zustand und bei geschlossenem Kupplungsglied (49, 50̸) eine Umfangskraft aufgeprägt wird.

7. Preßwerkzeug nach Anspruch (5) oder (6),
dadurch gekennzeichnet, daß der Kupplungsbolzen (53) mit einem Hebel (55) zum Verdrehen des Kupplungsbolzens (53) versehen ist.

8. Preßwerkzeug nach einem der Ansprüche (4) bis (7),
dadurch gekennzeichnet, daß der Kupplungsbolzen (53) in einer der Kupplungslaschen (49) unverlierbar geführt ist.

9. Preßwerkzeug nach einem der Ansprüche (3) bis (8),
dadurch gekennzeichnet, daß die Kupplungslaschen (49, 50̸) über Gelenkbolzen (47, 48) mit den zugehörigen Preßbackenelementen (6, 10̸) verbunden sind und daß Ausnehmungen (58, 59, 60̸, 61) im Bereich der Gelenkbolzen (47, 48) vorgesehen sind, hinter die Schließelemente der Schließeinrichtung fassen können.

10. Preßwerkzeug nach einem der Ansprüche (1) bis (9),
dadurch gekennzeichnet, daß an einer Seite des Preßrings (5) wenigstens eine Klemmeinrichtung (34, 35, 36, 37, 38) für die Anlage am eingesteckten Werkstück (1) angebracht ist.

11. Preßwerkzeug nach Anspruch (10̸),
dadurch gekennzeichnet, daß die Klemmeinrichtung(en) (34, 35, 36, 37, 38) unter Federvorspannung stehende Klemmelemente (39, 40̸, 41, 42, 43) aufweist bzw. aufweisen.

12. Preßwerkzeug nach einem der Ansprüche (1) bis (11),
dadurch gekennzeichnet, daß der Preßring (63) mehr als eine Schließstelle aufweist und für jede Schließstelle ein Kupplungsglied (49, 50̸; 68, 69; 70̸, 71; 72, 73; 74, 75) vorgesehen ist.

13. Preßwerkzeug nach Anspruch (12),
dadurch gekennzeichnet, daß zwischen allen Preßbackenelementen (6, 7, 8, 9, 10̸) eine mit einem Kupplungsglied (49, 50̸; 68, 69; 70̸, 71; 72, 73; 74, 75) überbrückbare Schließstelle vorgesehen ist.

14. Preßwerkzeug nach einem der Ansprüche (1) bis (13),
dadurch gekennzeichnet, daß die Preßbackenelemente (6, 7, 8, 9, 10̸) außerhalb der Schließstelle(n) (46) über herausnehmbare Gelenkbolzen (26, 27, 28, 29, 30̸, 31, 32, 33) miteinander verbunden sind.

15. Preßwerkzeug nach Anspruch (14),
dadurch gekennzeichnet, daß die Preßbackenelemente (6, 7, 8, 9, 10̸) außerhalb der Schließstelle(n) über Zwischenstücke (21, 22, 23, 24) verbunden sind, an denen die jeweils benachbarten Preßbackenelemente (6, 7, 8, 9, 10̸) über Gelenkbolzen (26, 27, 28, 29, 30̸, 31, 32, 33) angelenkt sind, wobei pro Zwischenstück (21, 22, 23, 24) wenigstens einer der Gelenkbolzen (26, 27, 28, 29, 30̸, 31, 32, 33) herausnehmbar ist.

16. Preßwerkzeug nach einem der Ansprüche (1) bis (15)
dadurch gekennzeichnet, daß die Preßbackenelemente (6, 7, 8, 9, 10̸) jeweils aus einer Preßbacke (16, 17, 18, 19, 20̸) und einem Preßbackenträger (11, 12, 13, 14, 15) bestehen, wobei jeweils die Preßbacke (16, 17, 18, 19, 20̸) im Preßbackenträger (11, 12, 13, 14, 15) in Umfangsrichtung verschieblich gelagert und das bzw. die Kupplungsglied(er) an dem Preßbackenträger (11, 12, 13, 14, 15) sitzen und die Preßbackenträger (11, 12, 13, 14, 15) gelenkig miteinander verbunden sind.

## Claims

1. A press tool for joining workpieces, having a pressing ring comprising press jaw elements joined and articulated to each other, wherein the press tool is open at at least one closure point between two press jaw elements and has points of application there for a closure device with which the press jaw elements can be brought together to form a closed ring,
characterised in that at least one coupling element (49, 50) is provided with which the press jaw elements (6, 10) adjacent to the closure point(s) (46) can be temporarily joined, wherein in the coupled state the coupling element (49, 50) is of non-rigid construction in the direction of closure.

2. A press tool according to claim 1,
characterised in that the coupling element (49, 50) is sized so that a peripheral force is exerted on the pressing ring (5) in the state when it is placed around the workpiece (1, 2) and when the coupling element (49, 50) is closed.

3. A press tool according to claim (1) or (2),
characterised in that the coupling element comprises a first coupling bracket (49) attached articulated to one press jaw element (6) and a second coupling bracket (50) attached to the other press jaw element (10), wherein both coupling brackets (49, 50) can be joined articulated to each other.

4. A press tool according to claim (3),
characterised in that the coupling brackets (49, 50) can be joined via a coupling pin (53) which engages in both of them.

5. A press tool according to claim (4),
characterised in that the coupling pin (53) comprises a first pin section (54) which engages in the first coupling bracket (49) and a second pin section (56) which can engage in the second coupling bracket (50), wherein the axes of the pin sections (54, 56) are offset in relation to each other.

6. A press tool according to claims (2) to (5),
characterised in that the length of the coupling brackets (49, 50) and the offset of the axes of the pin sections (54, 56) are matched to each other in relation to the peripheral extent of the closure point (46) so that a peripheral force is exerted on the pressing ring (5) in the state when it is placed around the workpiece (1, 2) and when the coupling element (49, 50) is closed.

7. A press tool according to claim (5) or (6),
characterised in that the coupling pin (53) is provided with a lever (55) for turning the coupling pin (53).

8. A press tool according to any one of claims (4) to (7),
characterised in that the coupling pin (53) is captively guided in one of the coupling brackets (49).

9. A press tool according to any one of claims (3) to (8),
characterised in that the coupling brackets (49, 50) are joined to the associated press jaw elements (6, 10) via hinge pins (47, 48) and that recesses (58, 59, 60, 61) are provided in the region of the hinge pins (47, 48), behind which recesses closure elements of the closure device can engage.

10. A press tool according to any one of claims (1) to (9),
characterised in that at least one clamping device (34, 35, 36, 37, 38) for contact with the inserted workpiece (1) is provided on one side of the pressing ring (5).

11. A press tool according to claim (10),
characterised in that the clamping device(s) (34, 35, 36, 37, 38) comprises or comprise clamping elements (39, 40, 41, 42, 43) placed under spring prestress.

12. A press tool according to any one of claims (1) to (11),
characterised in that the pressing ring (63) has more than one closure point and a coupling element (49, 50; 68, 69; 70, 71; 72, 73; 74, 75) is provided for each closure point.

13. A press tool according to claim (12),
characterised in that a closure point which can be bridged by a coupling element (49, 50; 68, 69; 70, 71; 72, 73; 74, 75) is provided between all the press jaw elements (6, 7, 8, 9, 10).

14. A press tool according to any one of claims (1) to (13),
characterised in that the press jaw elements (6, 7, 8, 9, 10) are joined to each other outside the closure point(s) (46) via removable hinge pins (26, 27, 28, 29, 30, 31, 32, 33).

15. A press tool according to claim (14),
characterised in that the press jaw elements (6, 7, 8, 9, 10) are joined outside the closure point(s) via transition pieces (21, 22, 23, 24), to which the press jaw elements (6, 7, 8, 9, 10) which are adjacent in each case are joined via hinge pins (26, 27, 28, 29, 30, 31, 32, 33), wherein at least one of the hinge pins (26, 27, 28, 29, 30, 31, 32, 33) can be withdrawn for each transition piece (21, 22, 23, 24).

16. A press tool according to any one of claims (1) to (15),
characterised in that the press jaw elements (6, 7, 8, 9, 10) each consist of a press jaw (16, 17, 18, 19, 20) and a press jaw support (11, 12, 13, 14, 15), wherein each press jaw (16, 17, 18, 19, 20) is mounted so that it is displaceable in the peripheral direction in the press jaw support (11, 12, 13, 14, 15) and the coupling element or coupling elements are seated on the press jaw support (11, 12, 13, 14, 15) and the press jaw supports (11, 12, 13, 14, 15) are joined articulated to each other.

## Revendications

1. Outil de raccordement par pression destiné à raccorder des pièces à usiner, doté d'une bague de serrage composée d'éléments de mâchoires reliés entre eux de façon articulée, l'outil de raccordement par pression étant ouvert sur au moins un endroit de fermeture entre deux éléments de mâchoires et présentant en cet endroit des points d'attaque pour un dispositif de fermeture, avec lequel les éléments de mâchoires peuvent être réunis en une bague fermée, caractérisé en ce qu'un élément d'accouplement (49, 50) au moins est prévu, avec lequel les éléments de mâchoires (6, 10) jouxtant l'/les endroit(s) de fermeture peuvent être raccordés provisoirement, l'élément d'accouplement (49, 50) en position raccordée étant conçu de façon souple dans le sens de la fermeture.

2. Outil de raccordement par pression selon la revendication 1, caractérisé en ce que l'élément d'accouplement (49, 50) est dimensionné de telle sorte que la bague de serrage (5) est soumise à une force périphérique lorsqu'elle est posée autour de la pièce à usiner (1, 2) et lorsque l'élément d'accouplement (49, 50) se trouve en position fermée.

3. Outil de raccordement par pression selon la revendication 1 ou 2, caractérisé en ce que l'élément d'accouplement présente une première bride d'accouplement (49) reliée de façon articulée à l'un des éléments de mâchoires (6), et une seconde bride d'accouplement (50) reliée à l'autre élément de mâchoires (10), les deux brides d'accouplement (49, 50) pouvant être reliées entre elles de façon articulée.

4. Outil de raccordement par pression selon la revendication 3, caractérisé en ce que les brides d'accouplement (49, 50) peuvent être reliées par un boulon d'accouplement (53) inséré dans les deux brides.

5. Outil de raccordement par pression selon la revendication 4, caractérisé en ce que le boulon d'accouplement (53) présente un premier segment de boulon (54) inséré dans la première bride d'accouplement (49) et un second segment de boulon (56) pouvant être inséré dans la seconde bride d'accouplement (50), les axes des segments de boulon (54, 56) étant décalés l'un par rapport à l'autre.

6. Outil de raccordement par pression selon les revendications 2 à 5, caractérisé en ce que la longueur des brides d'accouplement (49, 50) et le décalage des axes des segments de bouton (54, 56) par rapport à l'étendue périphérique de l'endroit de fermeture (46) sont respectivement déterminés de telle sorte que la bague de serrage (5) est soumise à une force périphérique lorsqu'elle est posée autour de la pièce à usiner (1, 2) et lorsque l'élément d'accouplement (49, 50) est en position fermée.

7. Outil de raccordement par pression selon la revendication 5 ou 6, caractérisé en ce que le boulon d'accouplement (53) est doté d'un levier (55) destiné à tourner le boulon d'accouplement (53).

8. Outil de raccordement par pression selon l'une des revendications 4 à 7, caractérisé en ce que le boulon d'accouplement (53) est inséré dans l'une des brides d'accouplement (49) de façon imperdable.

9. Outil de raccordement par pression selon l'une des revendications 3 à 8, caractérisé en ce que les brides d'accouplement (49, 50) sont reliées par des boulons articulés (47, 48) aux éléments de mâchoires (6, 10) associés, et en ce que des creux (58, 59, 60, 61) sont prévus dans la zone des boulons articulés (47, 48) derrière lesquels des éléments de fermeture du dispositif de fermeture peuvent venir s'insérer.

10. Outil de raccordement par pression selon l'une des revendications 1 à 9, caractérisé en ce qu'au moins un dispositif de serrage (34, 35, 36, 37, 38) est prévu sur un côté de la bague de serrage (5) destiné à se positionner sur la pièce à usiner (1) enfichée.

11. Outil de raccordement par pression selon la revendication 10, caractérisé en ce que le(s) dispositif(s) de serrage (34, 35, 36, 37, 38) présente(nt) des éléments de serrage (39, 40, 41, 42, 43) soumis à une précontrainte de tension.

12. Outil de raccordement par pression selon l'une des revendications 1 à 11, caractérisé en ce que la bague de serrage (63) présente plus d'un endroit de fermeture et en ce que, pour chaque endroit de fermeture, un élément d'accouplement (49, 50 ; 68, 69 ; 70, 71 ; 72, 73 ; 74, 75) est prévu.

13. Outil de raccordement par pression selon la revendication 12, caractérisé en ce qu'un endroit de fermeture pouvant être ponté par l'intermédiaire d'un élément d'accouplement (49, 50 ; 68, 69 ; 70, 71 ; 72, 73 ; 74, 75) est prévu entre tous les éléments de mâchoires (6, 7, 8, 9, 10).

14. Outil de raccordement par pression selon l'une des revendications 1 à 13, caractérisé en ce que les éléments de mâchoires (6, 7, 8, 9, 10) sont reliés entre eux à l'extérieur de l'/des endroit(s) de fermeture (46) par l'intermédiaire de boulons articulés (26, 27, 28, 29, 30, 31, 32, 33) pouvant être enlevés.

15. Outil de raccordement par pression selon la revendication 14, caractérisé en ce que les éléments de mâchoires (6, 7, 8, 9, 10) sont reliés entre eux à l'extérieur de l'/des endroit(s) de fermeture par l'intermédiaire de raccords intermédiaires (21, 22, 23, 24), auxquels les éléments de mâchoires (6, 7, 8, 9, 10) respectifs contigus sont reliés de façon articulée par l'intermédiaire de boulons articulés (26, 27, 28, 29, 30, 31, 32, 33), au moins l'un des boulons articulés (26, 27, 28, 29, 30, 31, 32, 33) par raccord intermédiaire (21, 22, 23, 24) pouvant être enlevé.

16. Outil de raccordement par pression selon l'une des revendications 1 à 15, caractérisé en ce que les éléments de mâchoires (6, 7, 8, 9, 10) se composent respectivement d'une mâchoire (16, 17, 18, 19, 20) et d'un support de mâchoires (11, 12, 13, 14, 15), la mâchoire (16, 17, 18, 19, 20) respective étant logée dans le support de mâchoires (11, 12, 13, 14, 15) de façon à pouvoir se déplacer dans le sens périphérique, et en ce que le ou les élément(s) d'accouplement repose(nt) sur le support de mâchoires (11, 12, 13, 14, 15) et en ce que les supports de mâchoires (11, 12, 13, 14, 15) sont reliés entre eux de façon articulée.
